# EUROPÄISCHE PATENTSCHRIFT

(11) **EP 0 936 401 B1**
(45) Veröffentlichungstag und Bekanntmachung des Hinweises auf die Patenterteilung: **07.12.2005**
(21) Anmeldenummer: 98122225.0
(22) Anmeldetag: 23.11.1998
(51) Int. Cl.: F21V 14/02, F21V 11/00, F21S 8/10, H01J 61/35

(54) **Scheinwerfer für Fahrzeuge für Abblendlicht und Fernlicht**
Dipped and main beam headlamp for vehicle
Projecteur croisement-route pour véhicule

(30) Priorität: 12.02.1998 DE 19805660
(43) Veröffentlichungstag der Anmeldung: 18.08.1999
(73) Patentinhaber: Automotive Lighting Reutlingen GmbH, 72762 Reutlingen (DE)
(72) Erfinder: Hebler, Verena, 72764 Reutlingen (DE); Boebel, Doris, 70184 Stuttgart (DE)
(74) Vertreter: Dreiss, Fuhlendorf, Steimle & Becker

(56) Entgegenhaltungen:
- DE-A- 4 435 507
- US-A- 5 047 902
- US-A- 5 671 995
- US-A- 5 673 990

## Beschreibung

### Stand der Technik

Die Erfindung geht aus von einem Scheinwerfer für Fahrzeuge für Abblendlicht und Fernlicht nach der Gattung des Anspruchs 1.

Ein solcher Scheinwerfer ist durch die DE 44 35 507 A1 bekannt. Dieser Scheinwerfer weist einen Reflektor und eine Lichtquelle auf, die durch ein Stellelement relativ zum Reflektor zwischen einer Stellung für Abblendlicht und einer Stellung für Fernlicht bewegbar ist. Die Lichtquelle wird dabei in Richtung der optischen Achse des Reflektors als auch vertikal zu dieser bewegt. Beiderseits seitlich neben der Lichtquelle ist jeweils eine lichtundurchlässige stegförmige Abschirmvorrichtung angeordnet, die sich jeweils über einen Teil des Umfangs der Lichtquelle erstrecken. Zwischen den Abschirmvorrichtungen verbleibt in einem oberen Umfangsbereich der Lichtquelle eine obere Öffnung und in einem unteren Umfangsbereich der Lichtquelle eine untere Öffnung. Durch die die obere Öffnung begrenzenden Kanten der Abschirmvorrichtungen wird zumindest in der Stellung für Abblendlicht eine obere Helldunkelgrenze des aus dem Scheinwerfer austretenden Lichtbündels erzeugt. Die Abschirmvorrichtungen können als auf einen Glaskolben der Lichtquelle aufgebrachte Beschichtungen ausgeführt sein. Unterhalb der Lichtquelle ist eine weitere lichtundurchlässige Abschirmvorrichtung angeordnet, durch die durch die untere Öffnung zwischen den seitlichen Abschirmvorrichtungen hindurchtretendes Licht abgeschirmt wird, so daß dieses nicht auf den Reflektor treffen kann. Es wird somit nur der obere Reflektorbereich genutzt, auf den durch die obere Öffnung zwischen den seitlichen Abschirmvorrichtungen hindurchtretendes Licht trifft. Bei der Umschaltung von Abblendlicht auf Fernlicht wird durch die Bewegung der Lichtquelle das vom Reflektor reflektierte Lichtbündel stärker konzentriert und angehoben, so daß der Fernbereich vor dem Fahrzeug ausreichend beleuchtet wird. Hierbei kann es jedoch unter Umständen auftreten, daß der Nahbereich vor dem Fahrzeug nicht oder nicht mehr ausreichend beleuchtet wird, was vom Fahrzeuglenker als störend wahrgenommen wird.

### Vorteile der Erfindung

Der erfindungsgemäße Scheinwerfer mit den Merkmalen gemäß Anspruch 1 hat demgegenüber den Vorteil, daß durch das durch die untere Öffnung zwischen den seitlichen Abschirmvorrichtungen hindurchtretende und vom unteren Reflektorbereich reflektierte Lichtbündel in der Betriebsstellung für Fernlicht eine ausreichende Beleuchtung des Nahbereichs vor dem Fahrzeug erreicht wird.

In den abhängigen Ansprüchen sind vorteilhafte Ausgestaltungen und Weiterbildungen des erfindungsgemäßen Scheinwerfers angegeben. Durch die Ausbildungen gemäß Anspruch 2 und Ansprruch 3 wird erreicht, daß das vom unteren Reflektorbereich reflektierte Lichtbündel bei der Bewegung der Lichtquelle von ihrer Stellung für Abblendlicht in ihre Stellung für Fernlicht nicht wie das vom oberen Reflektorbereich reflektierte Lichtbündel nach oben angehoben wird. Durch die Ausbildung gemäß Anspruch 6 wird eine kontinuierliche, stufenlose Reflexionsfläche des Reflektors erreicht.

### Zeichnung

Ein Ausführungsbeispiel der Erfindung ist in der Zeichnung dargestellt und in der nachfolgenden Beschreibung näher erläutert. Es zeigen Figur 1 einen Scheinwerfer in einem vertikalen Längsmittelschnitt mit einer Lichtquelle in einer Stellung für Abblendlicht, Figur 2 den Scheinwerfer mit der Lichtquelle in einer Stellung für Fernlicht, Figur 3 den Reflektor des Scheinwerfers in einer Vorderansicht, Figur 4 einen vor dem Scheinwerfer angeordneten Meßschirm bei Beleuchtung durch das vom Reflektor in der Stellung der Lichtquelle für Abblendlicht reflektierte Lichtbündel, Figur 5 den Meßschirm bei Beleuchtung durch das von einem unteren Reflektorbereich in der Stellung der Lichtquelle für Abblendlicht reflektierte Lichtbündel und Figur 6 den Meßschirm bei Beleuchtung durch das vom Reflektor in der Stellung der Lichtquelle für Fernlicht reflektierte Lichtbündel.

### Beschreibung des Ausführungsbeispiels

Ein in den Figuren 1 bis 3 dargestellter Scheinwerfer für Fahrzeuge, insbesondere Kraftfahrzeuge, dient zur wahlweisen Erzeugung des Abblendlichts und des Fernlichts. Der Scheinwerfer weist einen Reflektor 10 mit einer konkav gekrümmten Reflexionsfläche 12 auf, der in seinem Scheitelbereich mit einer Öffnung 14 versehen ist, durch die eine Lichtquelle 16 zur Reflexionsfläche 12 hindurchragt. Der Reflektor 10 kann beispielsweise in einem Gehäuse 6 angeordnet sein und im Strahlengang des vom Reflektor 10 reflektierten Lichts kann eine lichtdurchlässige Scheibe 7 angeordnet sein, die mit optischen Profilen 8 versehen sein kann, durch die hindurchtretendes Licht abgelenkt und/oder gestreut wird.

Die Lichtquelle 16 ist vorzugsweise eine Entladungslampe, die ein Entladungsgefäß 18 aufweist, in dem eine Füllung aus Quecksilber, Metallhalogeniden und Xenon enthalten ist. In das Entladungsgefäß 18 ragen zwei in Richtung der optischen Achse 11 des Reflektors 10 mit Abstand zueinander angeordnete Elektroden 20,22 hinein, zwischen denen sich bei Anlegen einer elektrischen Spannung als Leuchtkörper der Lichtquelle 16 ein Lichtbogen 24 ausbildet. Die scheitelnahe Elektrode 20 ist mit einer im Brenner 26 der Entladungslampe 16, an dem das Entladungsgefäß 18 ausgebildet ist, verlaufenden Zuleitung 21 verbunden, die vom Sockel 28 der Entladungslampe 16 herführt und die scheitelferne Elektrode 22 ist mit einer außerhalb des Brenners 26 vertikal unterhalb von diesem zum Sockel 28 verlaufenden Rückleitung 23 verbunden. Für den Betrieb der Entladungslampe 16 ist eine nicht dargestellte Vorschalteinrichtung vorgesehen, die eine Zündeinrichtung für das Starten der Entladungslampe 16 und eine Steuereinrichtung für den kontinuierlichen Betrieb der Entladungslampe 16 aufweist.

Die Entladungslampe 16 weist einen deren Entladungsgefäß 18 umgebenden Hüllkolben 30 auf, der aus Glas, insbesondere Quarzglas besteht. Auf den Hüllkolben 30 sind seitlich zwei Streifen 32,33 aus einer lichtundurchlässigen Beschichtung aufgebracht, die jeweils eine Abschirmvorrichtung für vom Lichtbogen 24 im Entladungsgefäß 18 ausgesandtes Licht bilden. Die Streifen 32,33 erstrecken sich in Umfangsrichtung auf dem Hüllkolben 30 jeweils über einen Winkel von etwa 25°, wobei zwischen deren oberen Kanten 34 eine obere Öffnung 36 verbleibt, durch die vom Lichtbogen 24 ausgesandtes Licht hindurchtreten kann, und zwischen deren unteren Kanten 38 eine untere Öffnung 40 verbleibt, durch die vom Lichtbogen 24 ausgesandtes Licht hindurchtreten kann. Der von der Rückseite des Reflektors 10 her gesehen rechte Streifen 32 ist mit seiner oberen Kante 34 etwa in Höhe der optischen Achse 11 angeordnet und erstreckt sich ausgehend von dieser nach unten. Der von der Rückseite des Reflektors 10 her gesehen linke Streifen 33 erstreckt sich ausgehend von einer bezüglich einer die optische Achse 11 enthaltenden horizontalen Ebene 42 um einen Winkel von etwa 15° nach unten geneigten Ebene 43 nach unten. Die zwischen den oberen Kanten 34 der Streifen 32,33 vorhandene obere Öffnung 36 erstreckt sich somit über einen Winkel von etwa 195° und die zwischen den unteren Kanten 38 der Streifen 32,33 vorhandene untere Öffnung 40 erstreckt sich über einen Winkel von etwa 115°.

Die Entladungslampe 16 ist in einem Lampenträger 44 gehalten, der am Reflektor 10 um eine horizontal verlaufende Achse 45 verschwenkbar gelagert ist. Die Schwenkachse 45 ist beispielsweise wie in den Figuren 1 und 2 dargestellt nahe einem oberen Randbereich des Lampenträgers 44 angeordnet. Am Lampenträger 44 greift exzentrisch zur Schwenkachse 45 ein Stellelement 46 an, durch das der Lampenträger 44 um die Schwenkachse 45 verschwenkbar ist. Als Stellelement 46 kann beispielsweise ein Elektromotor mit zugehörigem Getriebe, eine Elektromagnet oder ein hydraulischer oder pneumatischer Antrieb dienen. Bei einer Verschwenkung des Lampenträgers 44 um die Schwenkachse 45 wird die in diesem angeordnete Entladungslampe 16 sowohl in Richtung der optischen Achse 11 des Reflektors 10 als auch vertikal zu dieser bewegt.

In Figur 1 ist der Lampenträger 44 zusammen mit der Entladungslampe 16 in einer Stellung für Abblendlicht dargestellt. Der Lampenträger 44 ist dabei in einer gemäß Figur 1 entgegen dem Uhrzeigersinn verschwenkten Endlage dargestellt, die durch einen entsprechenden Anschlag für den Lampenträger 44 definiert ist. Der Lichtbogen 24 der Entladungslampe 16 befindet sich dabei in einer oberen und vom Scheitel des Reflektors 10 in Richtung der optischen Achse 11 entfernten Stellung. Durch die obere Öffnung 36 zwischen den Streifen 32,33 hindurchtretendes Licht trifft auf einen in Figur 3 schraffierten oberen Bereich 48 der Reflexionsfläche 12 des Reflektors 10 und wird durch diese reflektiert. Die Reflexionsfläche 12 des oberen Reflektorbereichs 48 kann beispielsweise in Form eines Paraboloids ausgebildet sein oder in einer numerisch aus dem Verlauf und der Verteilung des vom oberen Reflektorbereich 48 zu reflektierenden Lichtbündel bestimmten Form. Für die Reflexionsfläche 12 des oberen Reflektorbereichs 48 oder für eine dieser zumindest angenäherte Fläche kann für jeden die optische Achse 11 enthaltenden Längsschnitt ein Brennpunkt F definiert werden. Beispielsweise kann die Reflexionsfläche 12 des oberen Reflektorbereichs 48 durch ein Rotationsparaboloid angenähert werden, so daß sich in jedem die optische Achse 11 enthaltenden Längsschnitt durch die Reflexionsfläche 12 zumindest annähernd derselbe Brennpunkt F1 ergibt. In der Stellung der Entladungslampe 16 für Abblendlicht ist diese derart angeordnet, daß ihr Lichtbogen 24 bezüglich dem Brennpunkt F1 in Richtung der optischen Achse 11 weiter vom Scheitel des Reflektors 10 entfernt ist als der Brennpunkt F1. Der Lichtbogen 24 kann beispielsweise derart angeordnet sein, daß dessen dem Scheitel des Reflektors 10 zugewandtes Ende im Bereich des Brennpunkts F1 liegt. Der Lichtbogen 24 ist in der Stellung der Entladungslampe 16 für Abblendlicht außerdem etwas oberhalb der optischen Achse 11 angeordnet. Von der Reflexionsfläche 12 des oberen Reflektorbereichs 48 wird vom Lichtbogen 24 ausgesandtes Licht als ein bezüglich der optischen Achse 11 nach unten geneigtes Lichtbündel mit einer horizontalen Streuung reflektiert, da der Lichtbogen 24 wie vorstehend angegeben bezüglich dem Brennpunkt F1 versetzt angeordnet ist. Das von der Reflexionsfläche 12 des oberen Reflektorbereichs 48 reflektierte Lichtbündel weist einen konvergenten, sich überkreuzenden Verlauf auf, so daß von in Lichtaustrittsrichtung gesehen linken Teilen des Reflektorbereichs 48 reflektiertes Licht einen Meßschirm 80 rechts beleuchtet und von in Lichtaustrittsrichtung gesehen rechten Teilen des Reflektorbereichs 48 reflektiertes Licht einen Meßschirm 80 links beleuchtet. Die Neigung des vom oberen Reflektorbereich 48 reflektierten Lichtbündels nach unten ergibt sich durch eine entsprechende Neigung des gesamten Reflektors 10.

In Figur 4 ist ein mit Abstand vor dem Scheinwerfer senkrecht zur optischen Achse 11 angeordneter Meßschirm 80 dargestellt. Der Meßschirm 80 repräsentiert die Projektion einer vor dem Scheinwerfer liegenden Fahrbahn, die entsprechend beleuchtet würde. Die horizontale Mittelebene des Meßschirms 80 ist mit HH bezeichnet und dessen vertikale Mittelebene ist mit VV bezeichnet. Die horizontale Mittelebene HH und die vertikale Mittelebene VV schneiden sich im Punkt HV. Das vom oberen Reflektorbereich 48 in der Stellung der Entladungslampe 16 für Abblendlicht reflektierte Lichtbündel beleuchtet den Meßschirm 80 in einem mit 81 bezeichneten Bereich. Der Bereich 81 ist nach oben durch eine Helldunkelgrenze begrenzt, die auf der linken Seite des Meßschirms 80 einen etwas unterhalb der horizontalen Mittelebene HH verlaufenden horizontalen Abschnitt 82 und auf der rechten Seite des Meßschirms 80 einen ausgehend vom horizontalen Abschnitt 82 nach rechts ansteigenden Abschnitt 83. Der Abschnitt 83 der Helldunkelgrenze steigt unter einem Winkel von etwa 15° an entsprechend dem Neigungswinkel unter dem die Ebene 43, in der die obere Kante 36 des linken Streifens 33 des Hüllkolbens 30 der Entladungslampe 16 zur horizontalen Ebene 42 geneigt angeordnet ist. Die Beleuchtungsstärken im Bereich 81 sind anhand mehrerer in diesem eingezeichneter Linien 84 gleicher Beleuchtungsstärke, sogenannter Isoluxlinien verdeutlicht. Im Bereich 81 sind in einer Zone nahe der vertikalen Mittelebene HH und dicht unterhalb der Helldunkelgrenze 82,83 die höchsten Beleuchtungsstärken vorhanden und die Beleuchtungsstärken nehmen zu den Rändern des Bereichs 81 hin ab. Der Bereich 81 erstreckt sich einer Zone nahe der vertikalen Mittelebene VV des Meßschirms 80 nach unten bis zu einem Winkel von etwa 9°. Dieser Winkel ist zwischen der optischen Achse 11 und einer zu dieser geneigt verlaufenden Linie vorhanden, die am unteren Rand des Bereichs 81 in der vertikalen Mittelebene VV auf den Meßschirm 80 trifft.

Vom Lichtbogen 24 ausgesandtes und durch die untere Öffnung 40 zwischen den unteren Kanten 38 der Streifen 32,33 hindurchtretendes Licht trifft auf einen in Figur 3 schraffierten und mit 50 bezeichneten unteren Bereich der Reflexionsfläche 12 des Reflektors 10. Auf die zwischen dem oberen Reflektorbereich 48 und dem unteren Reflektorbereich 50 verbleibenden seitlichen Bereiche der Reflexionsfläche 12 des Reflektors 10 trifft wegen der Streifen 32,33 kein Licht. Die Reflexionsfläche 12 des unteren Reflektorbereichs 50 ist derart ausgebildet, daß durch diese ein Lichtbündel reflektiert wird, das mit Abstand unterhalb der Helldunkelgrenze 82,83 des vom oberen Reflektorbereich 48 reflektierten Lichtbündels verläuft. Durch das vom unteren Reflektorbereich 50 reflektierte Lichtbündel wird der Meßschirm 80 gemäß Figur 5 in Bereichen 86 beleuchtet. Die Bereiche 86 sind mit seitlichem Abstand zueinander beiderseits der vertikalen Mittelebene VV des Meßschirms 80 und mit Abstand unterhalb der Helldunkelgrenze 82,83 angeordnet. Die Bereiche 86 sind im Nahbereich vor dem Fahrzeug angeordnet, der somit durch das von der Reflexionsfläche 12 des unteren Reflektorbereichs 50 beleuchtet wird. Der unbeleuchtete Bereich zwischen den beiden Bereichen 86 ist durch die vertikal unterhalb des Entladungsgefäßes 18 verlaufende Rückleitung 23 bedingt, durch die ein Teil des vom Lichtbogen 24 ausgesandten und durch die untere Öffnung 40 hindurchtretenden Lichts abgeschirmt wird, so daß auf den unteren Reflektorbereich 50 in einer Zone um dessen die optische Achse 11 enthaltenden vertikalen Längsschnitt kein Licht trifft. Am Boden des Entladungsgefäßes 18 können sich Teile der Füllung ablagern, insbesondere die Metallhalogenide oder das Quecksilber, so daß durch die untere Öffnung 40 hindurchtretendes Licht unter Umständen eine starke Streuung aufweist, so daß eine gerichtete Reflexion dieses Lichts am unteren Reflektorbereich 50 erschwert ist. Die Reflexionsfläche 12 des unteren Reflektorbereichs 50 ist derart ausgebildet, daß dieses unkontrolliert gestreute Licht nach der Reflexion sicher unterhalb der Helldunkelgrenze 82,83 verläuft.

Die von der Reflexionsfläche 12 des oberen Reflektorbereichs 48 und des unteren Reflektorbereichs 50 reflektierten Lichtbündel überlagern sich und beleuchten den Meßschirm 80 insgesamt wie in Figur 4 dargestellt. Die Bereiche 86 überlagern sich dabei teilweise mit dem Bereich 81 in dessen seitlichen unteren Zonen, die entsprechend von beiden Lichtbündeln beleuchtet werden.

Die Reflexionsfläche 12 des unteren Reflektorbereichs 50 kann beispielsweise in Form eines Paraboloids ausgebildet sein oder in einer numerisch aus der Verteilung und dem Verlauf des von dieser zu reflektierenden Lichtbündels bestimmten Form. Für die Reflexionsfläche 12 des unteren Reflektorbereichs 50 oder für eine dieser zumindest angenäherte Fläche kann für jeden die optische Achse 11 enthaltenden Längsschnitt ein Brennpunkt F definiert werden. In dem die optische Achse 11 enthaltenden vertikalen Längsschnitt, der in den Figuren 1 und 2 dargestellt ist, liegt der Brennpunkt F2 in Richtung der optischen Achse 11 weiter vom Scheitel des Reflektors 10 entfernt als der Brennpunkt F1 der Reflexionsfläche 12 des oberen Reflektorbereichs 48. Der Brennpunkt F2 ist beispielsweise im Bereich des dem Scheitel des Reflektors 10 abgewandten Endes des Lichtbogens 24 angeordnet oder weiter vom Scheitel des Reflektors 10 entfernt als das dem Scheitel abgewandte Ende des Lichtbogens 24.

In den die optische Achse 11 enthaltenden horizontalen Längsschnitten durch die Reflexionsfläche 12 des Reflektors 10 ergeben sich Schnittkurven, deren Brennpunkt F1 wie vorstehend angegeben bezüglich dem Lichtbogen 24 zum Scheitel des Reflektors 10 hin versetzt angeordnet ist. Ausgehend von dieser Lage des Brennpunkts F1 ist die Reflexionsfläche 12 des unteren Reflektorbereichs 50 derart ausgebildet, daß sich beim Übergang von den horizontalen Längsschnitten durch den Reflektor 10 zum vertikalen Längsschnitt gemäß den Figuren 1 und 2 die Lage des Brennpunkts F2 ausgehend von der Lage des Brennpunkts F1 ändert, in der Weise, daß der Brennpunkt F2, je näher der jeweilige Längsschnitt zum vertikalen Längsschnitt liegt, sich vom Scheitel des Reflektors 10 entfernt. Durch diese Ausbildung der Reflexionsfläche 12 des unteren Reflektorbereichs 50 ergibt sich ein kontinuierlicher, stufenloser Übergang zur Reflexionsfläche 12 des oberen Reflektorbereichs 48. Im horizontalen Längsschnitt fällt der Brennpunkt F2 zumindest annähernd mit dem Brennpunkt F1 zusammen.

Alternativ zur vorstehend erläuterten Ausbildung der Reflexionsfläche 12 des unteren Reflektorbereichs 50 kann auch vorgesehen sein, daß sich in den die optische Achse 11 enthaltenden Längsschnitten durch den unteren Reflektorbereich 50 jeweils zumindest annähernd derselbe Brennpunkt F2 ergibt, der wie vorstehend erläutert im Bereich des dem Scheitel des Reflektors 10 abgewandten Endes des Lichtbogens 24 angeordnet ist oder vom Scheitel weiter entfernt angeordnet ist als das Ende des Lichtbogens 24. In diesem Fall ergibt sich am Übergang zwischen den Reflexionsflächen 12 des oberen Reflektorbereichs 48 und des unteren Reflektorbereichs 50 eine in Figur 3 mit gestrichelten Linien angedeutete Stufe 52. Diese Stufe 52 kann beispielsweise in einem Bereich der Reflexionsfläche 12 verlaufen, auf den wegen der Abschirmwirkung der Streifen 32,33 ohnehin kein Licht trifft, so daß keine unerwünschten Lichtreflexionen durch die Stufe erfolgen.

In Figur 2 ist der Lampenträger 44 zusammen mit der Entladungslampe 16 in einer Stellung für Fernlicht dargestellt. Der Lampenträger 44 ist dabei in einer gemäß Figur 2 im Uhrzeigersinn verschwenkten Endlage dargestellt, die durch einen entsprechenden Anschlag für den Lampenträger 44 definiert ist. Der Lichtbogen 24 der Entladungslampe 16 befindet sich dabei in einer gegenüber der Stellung für Abblendlicht gemäß Figur 1 nach unten und zum Scheitel des Reflektors 10 in Richtung der optischen Achse 11 hin bewegten Stellung. Durch die obere Öffnung 36 zwischen den Streifen 32,33 hindurchtretendes Licht trifft auf den oberen Bereich 48 der Reflexionsfläche 12 des Reflektors 10 und wird durch diese reflektiert. Der Lichtbogen 24 ist derart angeordnet, daß der Brennpunkt F1 der Reflexionsfläche 12 des oberen Reflektorbereichs 48 innerhalb des Lichtbogens 24 liegt. Vorzugsweise liegt der Brennpunkt F1 in einem mittleren Bereich des Lichtbogens 24.

Das vom Lichtbogen 24 ausgesandte und durch die obere Öffnung 36 hindurchtretende Licht wird von der Reflexionsfläche 12 des oberen Reflektorbereichs 48 als ein konzentriertes und etwa parallel zur optischen Achse 11 verlaufendes Lichtbündel reflektiert, da der Lichtbogen 24 nun im Bereich des Brennpunkts F1 angeordnet ist. In Figur 6 ist der Meßschirm 80 bei der Beleuchtung durch das von der Reflexionsfläche 12 des Reflektors 10 in der Stellung der Entladungslampe 16 für Fernlicht reflektierten Lichtbündel dargestellt. Durch das von der Reflexionsfläche 12 des oberen Reflektorbereichs 48 reflektierte Lichtbündel wird ein Bereich 91 des Meßschirms 80 beleuchtet, der gegenüber dem in der Stellung für Abblendlicht beleuchteten Bereich 81 höher angeordnet ist und eine geringere Ausdehnung aufweist. Im Bereich 91 sind wiederum mehrere Isoluxlinien 94 eingetragen, wobei in einer Zone um den Punkt HV herum die höchsten Beleuchtungsstärken vorhanden sind und die Beleuchtungsstärken zu den Rändern des Bereichs 91 hin abnehmen. Der Bereich 91 ist nach oben durch die durch die Streifen 32,33 erzeugte Helldunkelgrenze 92,93 begrenzt, die jedoch gegenüber dem Bereich 81 weniger deutlich ausgeprägt sein kann.

Durch die untere Öffnung 40 zwischen den Streifen 32,33 hindurchtretendes Licht trifft auf den unteren Bereich 50 der Reflexionsfläche 12 des Reflektors 10 und wird durch diese reflektiert. Der Lichtbogen 24 ist derart angeordnet, daß dieser bezüglich des Brennpunkts F2 der Reflexionsfläche 12 des unteren Reflektorbereichs 50 gegenüber der Stellung für Abblendlicht in Richtung der optischen Achse 11 noch weiter zum Scheitel des Reflektors 10 hin versetzt ist. Das von der Reflexionsfläche 12 des unteren Reflektorbereichs 50 reflektierte Lichtbündel ist daher gegenüber dem Verlauf in der Stellung der Entladungslampe 16 für Abblendlicht nicht angeheben oder gegebenenfalls sogar leicht abgesenkt. Durch das von der Reflexionsfläche 12 des unteren Refleiktorbereichs 50 reflektierte Lichtbündel wird der Meßschirm 80 gemäß Figur 5 in mit 96 bezeichneten Bereichen beleuchtet. Die Bereiche 96 sind gegenüber den in der Stellung für Abblendlicht beleuchteten Bereichen 86 nicht nach oben verschoben und mit größerem Abstand zur Helldunkelgrenze 92,93 des Bereichs 91 angeordnet. In horizontaler Richtung weisen die Bereiche 96 eine geringere Ausdehnung auf als die in der Stellung für Abblendlicht beleuchteten Bereiche 86, wobei die durch das vom unteren Reflektorbereich 50 nicht beleuchtete Zone zwischen den Bereichen 96 eine geringere horizontale Ausdehnung aufweist als die unbeleuchtete Zone zwischen den Bereichen 86.

Dadurch daß der durch das vom oberen Reflektorbereich 48 reflektierte Lichtbündel beleuchtete Bereich 91 in der Stellung für Fernlicht nach oben verschoben ist während die durch das vom unteren Reflektorbereich 50 reflektierte Lichtbündel beleuchteten Bereiche 96 in vertikaler Richtung nicht verschoben sind, überlagern sich die Bereiche 96 nur wenig mit dem Bereich 91. Ohne das durch den unteren Reflektorbereich 50 reflektierte Lichtbündel würde der Meßschirm 80 nur im Bereich 91 beleuchtet, der sich in vertikaler Richtung nach unten nur bis zu einem Winkel von etwa 4° erstreckt, so daß der Nahbereich vor dem Fahrzeug nicht beleuchtet wäre. Durch das vom unteren Reflektorbereich 50 reflektierte, nicht angehobene und die Bereiche 96 beleuchtende Lichtbündel wird jedoch eine ausreichende Beleuchtung des Nahbereichs vor dem Fahrzeug erreicht.

In den Figuren 4 bis 6 ist der Meßschirm 80 jeweils bei Beleuchtung durch die von der Reflexionsfläche 12 des oberen Reflektorbereichs 48 und des unteren Reflektorbereichs 50 reflektierten Lichtbündel dargestellt. Wie vorstehend bereits angegeben ist im Strahlengang der vom Reflektor 10 reflektierten Lichtbündel die lichtdurchlässige Scheibe 6 angeordnet, die mit optischen Profilen 7 versehen ist, durch die das hindurchtretende Licht vorzugsweise in horizontaler Richtung gestreut wird. Die Wirkung der optischen Profile 7 der Scheibe 6 ist bei den Darstellungen des Meßschirms 80 in den Figuren 4 bis 6 nicht berücksichtigt. Die auf dem Meßschirm 80 dargestellten Bereiche 81 und 86 sowie 91 und 96 werden daher noch zusätzlich durch die Streuwirkung der optischen Profile 7 in horizontaler Richtung verbreitert.

## Patentansprüche

1. Scheinwerfer für Fahrzeuge für Abblendlicht und Fernlicht mit einem Reflektor (10) und mit einer Lichtquelle (16), die durch ein Stellelement (46) relativ zum Reflektor (10) in Richtung von dessen optischer Achse (11) und vertikal zu dieser zwischen einer Stellung für Abblendlicht und einer Stellung Fernlicht bewegbar ist, wobei seitlich neben der Lichtquelle (16) beiderseits jeweils eine lichtundurchlässige Abschirmvorrichtung (32,33) angeordnet ist, die sich jeweils über einen Teil des Umfangs der Lichtquelle (16) erstreckt und zwischen denen eine obere Öffnung (36) und eine untere Öffnung (40) verbleibt, durch die von der Lichtquelle (16) ausgesandtes Licht hindurchtreten kann, und wobei durch die die obere Öffnung (36) begrenzenden Kanten (34) der seitlichen Abschirmvorrichtungen (32,33) eine Helldunkelgrenze (82,83;92,93) des durch die obere Öffnung (36) hindurchtretenden und von einem oberen Reflektorbereich (48) reflektierten Lichtbündels erzeugt wird, **dadurch gekennzeichnet, daß** in beiden Stellungen der Lichtquelle Licht durch die untere Öffnung (50) zwischen den seitlichen Abschirmvorrichtungen (32, 33) hindurchtritt und auf einen unteren Reflektorbereich (50) trifft, der derart ausgebildet ist, daß durch diesen in beiden Stellungen der Lichtquelle (16) ein mit Abstand unterhalb der Helldunkelgrenze (82, 83; 92, 93) verlaufendes Lichtbündel reflektiert wird.

2. Scheinwerfer nach Anspruch 1, **dadurch gekennzeichnet, daß** der Brennpunkt (F2) einer der Reflexionsfläche (12) des unteren Reflektorbereichs (50) zumindest angenäherten Fläche zumindest in einem die optische Achse (11) enthaltenden vertikalen Längsschnitt des Reflektors (10) im Bereich des dem Scheitel des Reflektors (10) abgewandten Endes des Leuchtkörpers (24) der Lichtquelle (16) angeordnet ist.

3. Scheinwerfer nach Anspruch 1, **dadurch gekennzeichnet, daß** der Brennpunkt (F2) einer der Reflexionsfläche (12) des unteren Reflektorbereichs (50) zumindest angenäherten Fläche zumindest in einem die optische Achse (11) enthaltenden vertikalen Längsschnitt des Reflektors (10) weiter vom Scheitel des Reflektors (10) entfernt angeordnet ist als das dem Scheitel des Reflektors (10) abgewandte Ende des Leuchtkörpers (24) der Lichtquelle (16).

4. Scheinwerfer nach Anspruch 2 oder 3, **dadurch gekennzeichnet, daß** sich in die optische Achse (11) enthaltenden Längsschnitten einer der Reflexionsfläche (12) des unteren Reflektorbereichs (50) zumindest angenäherten Fläche jeweils zumindest annähernd derselbe Brennpunkt (F2) ergibt.

5. Scheinwerfer nach Anspruch 2 oder 3, **dadurch gekennzeichnet, daß** der Brennpunkt (F2) der sich in die optische Achse (11) enthaltenden Längsschnitten einer der Reflexionsfläche (12) des unteren Reflektorbereichs (50) zumindest angenäherten Fläche ergibt ausgehend vom vertikalen Längsschnitt zum horizontalen Längsschnitt hin dem Scheitel des Reflektors (10) nähert.

6. Scheinwerfer nach Anspruch 5, **dadurch gekennzeichnet, daß** der sich im horizontalen Längsschnitt durch die der Reflexionsfläche (12) des unteren Reflektorbereichs (50) zumindest angenäherten Fläche ergebende Brennpunkt (F2) zumindest annähernd mit dem sich im horizontalen Längsschnitt durch die der Reflexionsfläche (12) des oberen Reflektorbereichs (48) zumindest angenäherten Fläche ergebenden Brennpunkt (F1) zusammenfällt.

7. Scheinwerfer nach einem der vorstehenden Ansprüche, **dadurch gekennzeichnet, daß** der Leuchtkörper (24) der Lichtquelle (16) in deren Stellung für Abblendlicht bezüglich des Brennpunkts (F1) einer der Reflexionsfläche (12) des oberen Reflektorbereichs (48) zumindest angenäherten Fläche vom Scheitel des Reflektors (10) wegversetzt angeordnet ist und daß der Leuchtkörper (24) in der Stellung der Lichtquelle (16) für Fernlicht im Bereich des Brennpunkts (F1) angeordnet ist.

8. Scheinwerfer nach einem der vorstehenden Ansprüche, **dadurch gekennzeichnet, daß** die Lichtquelle (16) eine Entladungslampe ist.

## Claims

1. A headlight for vehicles for low-beam light and high-beam light, having a reflector (10) and a light source (16), which is moved by an actuator (46) relative to the reflector (10) in the direction of the latter's optical axis (11) and which is moved vertically with respect to the optical axis between a low beam position and a high beam position, an opaque shielding arrangement (32, 33) being arranged on each side of the light source (16), each shielding arrangement extending over one part of the circumference of the light source (16), an upper opening (36) and a lower opening (40) remaining between them, through which light that is emitted by the light source (16) can pass, a bright-dark border (82, 83; 92, 93) of the light beam that passes through the upper opening (36) and is reflected by the upper reflector area (48) being generated by the edges (34) of the lateral shielding arrangements (32, 33) bordering the upper opening (36), wherein, in both positions of the light source, light passes through the lower opening (40) between the lateral shielding arrangements (32, 33) and it encounters a lower reflector area (50), which is configured such that in both positions of the light source (16), a light beam that passes with clearance below the bright-dark border (82, 83; 92, 93) is reflected by the lower reflector area.

2. The headlight as recited in Claim 1, wherein the focal point (F2) of a surface that at least approximates the reflection surface (12) of the lower reflector area (50) is arranged in the area of the end of the radiant body (24) of the light source (16) facing away from the crown of the reflector (10) at least in a vertical longitudinal section of the reflector (10) containing the optical axis (11).

3. The headlight as recited in Claim 1, wherein the focal point (F2) of a surface that at least approximates the reflection surface (12) of the lower reflector area (50) is arranged further from the crown of the reflector (10) than the end of the radiant body (24) of the light source (16) that is facing away from the crown of the reflector (10), at least in a vertical longitudinal section of the reflector (10) containing the optical axis (11).

4. The headlight as recited in Claim 2 or 3, wherein, in each case, at least approximately the same focal point (F2) is generated in longitudinal sections, containing the optical axis (11), of a surface that at least approximates the reflection surface (12) of the lower reflector area (50).

5. The headlight as recited in Claim 2 or 3, wherein the focal point (F2), which is generated in longitudinal sections, containing the optical axis (11), of a surface that at least approximates the reflection surface (12) of the lower reflector area (50), moves toward the crown of the reflector (10) proceeding from the vertical longitudinal section to the horizontal longitudinal section.

6. The headlight as recited in Claim 5, wherein the focal point (F2), which is generated in the horizontal longitudinal section by the surface that at least approximates the reflection surface (12) of the lower reflector area (50), at least approximately coincides with the focal point (F1), which is generated in the horizontal longitudinal section by the surface that at least approximates the reflection surface (12) of the upper reflector area (48).

7. The headlight as recited in any of the preceding claims, wherein the radiant body (24) of the light source (16) in its low-beam position with respect to the focal point (F1) of a surface that at least approximates the reflection surface (12) of the upper reflector area (48) is arranged so as to be set apart from the crown of the reflector (10), and the radiant body (24) in the high-beam position of the light source (16) is arranged in the area of the focal point (F1).

8. The headlight as recited in any of the preceding claims, wherein the light source (16) is a discharge lamp.

## Revendications

1. Projecteur croisement / route pour véhicule, comportant un réflecteur (10) et une source lumineuse (16), qui peut se déplacer par l'intermédiaire d'un élément de réglage (46) par rapport au réflecteur (10) en direction de son axe optique (11) et verticalement par rapport à celui-ci entre une position de croisement et une position de route, moyennant quoi, latéralement, à proximité de la source lumineuse (16), est disposé, respectivement des deux côtés, un dispositif d'écran (32, 33) ne laissant pas passer la lumière, qui s'étend respectivement sur une partie de la périphérie de la source lumineuse (16) et il reste, entre eux, une ouverture supérieure (36) et une ouverture inférieure (40), que peut traverser la lumière émise depuis la source lumineuse (16), et moyennant quoi, par les bords (34) délimitant l'ouverture supérieure (36) des dispositifs d'écran (32, 33) latéraux, est générée une limite clair / obscur (82, 83; 92, 93) du faisceau lumineux traversant l'ouverture supérieure (36) et se réfléchissant depuis une zone de réflecteur supérieure (48),
**caractérisé en ce que**, dans les deux positions de la source lumineuse, de la lumière traverse l'ouverture inférieure (40) entre les dispositifs d'écran (32, 33) latéraux et rencontre une zone de réflecteur inférieure (50), qui est configurée de telle sorte que, par l'intermédiaire de ceux-ci, dans les deux positions de la source lumineuse (16), un faisceau lumineux se trouvant à un certain intervalle en dessous de la limite clair /obscur (82, 83; 92, 93) est réfléchi.

2. Projecteur selon la revendication 1, **caractérisé en ce que** le foyer (F2) d'une surface au moins avoisinante à la surface réfléchissante (12) de la zone de réflecteur inférieure (50), est disposé au moins dans une section longitudinale verticale contenant l'axe optique (11) du réflecteur (10), dans la zone de l'extrémité opposée au sommet du réflecteur (10) de la lampe (24) de la source lumineuse (16).

3. Projecteur selon la revendication 1, **caractérisé en ce que** le foyer (F2) d'une surface au moins avoisinante à la surface réfléchissante (12) de la zone de réflecteur inférieure (50) est disposé au moins dans une section longitudinale verticale contenant l'axe optique (11) du réflecteur (10), plus loin du sommet du réflecteur (10) que l'extrémité opposée au sommet du réflecteur (10) de la lampe (24) de la source lumineuse (16).

4. Projecteur selon l'une quelconque des revendications 2 ou 3, **caractérisé en ce qu'**on obtient, dans les sections longitudinales contenant l'axe optique (11) d'une surface au moins avoisinante à la surface réfléchissante (12) de la zone de réflecteur inférieure (50), respectivement au moins quasiment le même foyer (F2).

5. Projecteur selon l'une quelconque des revendications 2 ou 3, **caractérisé en ce que** le foyer (F2), qui apparaît dans les sections longitudinales contenant l'axe optique (11) d'une surface au moins avoisinante à la surface réfléchissante (12) de la zone de réflecteur inférieure (50), en partant de la section longitudinale verticale jusqu'à la section longitudinale horizontale, se rapproche du sommet du réflecteur (10).

6. Projecteur selon la revendication 5, **caractérisé en ce que** le foyer (F2) apparaissant dans la section longitudinale horizontale par l'intermédiaire de la surface au moins avoisinante à la surface réfléchissante (12) de la zone de réflecteur inférieure (50) correspond quasiment au foyer (F1) apparaissant dans la section longitudinale horizontale par l'intermédiaire de la surface au moins avoisinante à la surface réfléchissante (12) de la zone de réflecteur supérieure (48).

7. Projecteur selon l'une quelconque des revendications précédentes, **caractérisé en ce que** la lampe (24) de la source lumineuse (16), dans sa position de croisement, est disposée en étant décalée du sommet du réflecteur (10) par rapport au foyer (F1) d'une surface au moins avoisinante à la surface réfléchissante (12) de la zone de réflecteur supérieure (48), et **en ce que** la lampe (24), dans la position de la source lumineuse (16) pour les feux de route, est disposée dans la zone du foyer (F1).

8. Projecteur selon l'une quelconque des revendications précédentes, **caractérisé en ce que** la source lumineuse (16) est une lampe à décharge.
